# EUROPÄISCHE PATENTSCHRIFT

(11) **EP 3 964 333 B1**
(45) Veröffentlichungstag und Bekanntmachung des Hinweises auf die Patenterteilung: **10.12.2025**
(21) Anmeldenummer: 21194115.8
(22) Anmeldetag: 31.08.2021
(51) Int. Cl.: B25G 1/10, B25B 9/02

(54) **GRIFFSCHUTZELEMENT**
HANDLE PROTECTION ELEMENT
ÉLÉMENT DE PROTECTION DE POIGNÉE

(30) Priorität: 08.09.2020 DE 102020123444
(43) Veröffentlichungstag der Anmeldung: 09.03.2022
(73) Patentinhaber: Stockburger, Michael, 78112 St. Georgen (DE)
(72) Erfinder: Stockburger, Michael, 78112 St. Georgen (DE)
(74) Vertreter: Westphal, Mussgnug & Partner Patentanwälte mbB

(56) Entgegenhaltungen:
- CA-A1- 2 121 079
- DE-A1- 102008 062 367
- GB-A- 2 388 156
- IT-A1- VI20 130 052
- US-A- 5 224 397
- US-B1- 6 981 707

## Beschreibung

Die Erfindung betrifft ein Griffschutzelement.

Es ist bekannt, dass sich Keime, Viren oder Bakterien auf Griffen wie beispielsweise Griffstangen von Einkaufswagen, Türklinken, Haltestangen in öffentlichen Verkehrsmitteln, Griffen von Fitnessgeräten ablagern können und auf diese Weise bei Kontakt übertragen werden können.

Grundsätzlich besteht die Möglichkeit, derartige Griffe mit Desinfektionsmittel zu reinigen, was jedoch aufwändig und gerade im öffentlichen Bereich für den einzelnen Benutzer unpraktikabel ist.

Bekannt sind halbschalenartige Griffschutzelemente, welche in die Handinnenfläche gelegt werden können und somit bei Greifen der Griffe einen direkten Kontakt zwischen der Hand und dem Griff vermeiden.

Nachteilig bei derartigen Griffschutzelementen ist, dass insbesondere beim Abziehen die Gefahr des Kontakts zwischen Hand und Griff besteht, da zum Abziehen das halbschalenartige Griffschutzelement untergriffen werden muss.

Die GB 2 388 156 A und die US 6 981 707 B1 zeigen die technische Merkmale der Einleitung des Anspruchs 1. Als weiterer Stand der Technik werden die DE 10 2008 062 367 A1, US 5 224 397 A, CA 2 121 079 A1 und IT VI20 120 052 A1 genannt.

Die Aufgabe der Erfindung besteht daher darin, ein Griffschutzelement bereitzustellen, welches sich einfach handhaben lässt und einen möglichst zuverlässigen Schutz bietet.

Die Aufgabe wird erfindungsgemäß gelöst durch ein Griffschutzelement mit den Merkmalen des Anspruchs 1.

Vorteilhafte Ausgestaltungen und Weiterbildungen der Erfindung sind in den abhängigen Ansprüchen angegeben.

Das erfindungsgemäße Griffschutzelement weist einen rohrförmigen Grundkörper mit einem ersten Ende und einem zweiten Ende, einer Längsachse und einer Länge auf, wobei in dem Grundkörper über seine gesamte Länge ein Schlitz mit zwei Längskanten ausgebildet ist, wobei zumindest an einer Längskante an dem ersten Ende eine Einführschräge insbesondere durch Abwinkeln der Längskante ausgebildet ist, und wobei an dem Grundkörper an einer Außenseite ein radial hervorstehendes Abziehelement angeordnet ist. Die Ausgestaltung des Griffschutzelements mit einem rohrförmigen Grundkörper erlaubt ein möglichst umschließendes Anliegen des Grundkörpers an einem zu fassenden Griff, so dass die Gefahr eines Kontakts zwischen Hand und Griff weitestgehend vermieden werden kann. Dabei ermöglicht die Einführschräge aber ein einfaches Aufsetzen, ohne dass die Gefahr des Kontakts zwischen Hand und Griff besteht. Zum Abziehen kann das Griffschutzelement an dem Abziehelement gegriffen und von dem Griff abgezogen werden, ohne dass die Notwendigkeit besteht, den Griff selbst zu berühren. Das erfindungsgemäße Griffschutzelement ermöglicht somit eine Handhabung ohne Kontakt zu dem Griff.

Vorzugsweise ist an beiden Längskanten an dem ersten Ende jeweils eine Einführschräge ausgebildet ist, wobei die Einführschrägen vorzugsweise eine dreieckartige Ausnehmung begrenzen. Eine derartige Ausgestaltung kann das Aufsetzen des Griffschutzelements weiter vereinfachen.

Vorteilhafterweise erstreckt sich die dreieckartige Ausnehmung etwa über eine Länge von ein Achtel bis ein Fünftel der Länge des Grundkörpers. Eine derartige Länge kann ein einfaches Aufsetzen des Griffschutzelements auf den Griff besonders einfach gestalten, andererseits aber auch weiterhin einen zuverlässigen Schutz bieten.

Gemäß der Erfindung ist vorgesehen, dass der rohrförmige Grundkörper eine Wandung mit einer Dicke aufweist, welche über einen an eine der Längskanten angrenzenden Umfangsabschnitt, welcher vorzugsweise etwa 10 bis 30 Winkelgrad, besonders bevorzugt etwa 20 Winkelgrad, beträgt, in Richtung der Längskante verjüngend ausgebildet ist. Eine derartige Ausgestaltung einer der Längskanten erlaubt auf einfache Art und Weise, dass sich die beiden Längskanten abschnittsweise überlappend anordnen können, so dass sich das Griffschutzelement an unterschiedliche Griffdurchmesser einfach anpassen kann.

Vorteilhafterweise ist das Abziehelement an dem zweiten Ende angeordnet, was eine besonders einfache und ergonomisch günstige Handhabung des Griffschutzelements ermöglichen kann.

Vorzugsweist ist das Abziehelement etwa T-förmig ausgebildet. Dies kann ein zuverlässiges und sicheres Greifen und Halten des Abziehelements ermöglichen.

Eine bevorzugte Ausführungsform der Erfindung sieht vor, dass eine Befestigungsöffnung für eine Befestigungsschlaufe vorzugsweise in dem Abziehelement vorgesehen ist. Mittels einer Befestigungsschlaufe kann das Griffschutzelement beispielsweise am Handgelenk befestigt werden, so dass sichergestellt ist, dass der Benutzer das Griffschutzelement nicht versehentlich an dem Griff vergisst, beispielsweise bei Verlassen der öffentlichen Verkehrsmittel.

Vorzugsweise ist der Grundkörper aus einem elastischen Material, insbesondere aus einem thermoplastischen Elastomer, gefertigt. Ein derartiges Material erlaubt ein besonders komfortables Aufsetzen und Abziehen des Griffschutzelements. Zusätzlich erlaubt ein derartiges Material eine Reinigung und Wiederverwendung des Griffschutzelements.

Besonders bevorzugt ist das Griffschutzelement einstückig ausgebildet, wodurch die Herstellung vereinfacht werden kann.

Vorteilhafterweise weist der rohrförmige Grundkörper insbesondere auf der Außenseite eine Strukturierung auf, um ein Abrutschen vermeiden zu können.

Vorzugsweise weist der Grundkörper eine Länge zwischen 100 mm und 180 mm, vorzugsweise zwischen 110 mm und 150 mm, und einen Innendurchmesser zwischen 20 mm und 50 mm, vorzugsweise zwischen 25 mm und 40 mm, auf. Dies ermöglicht ein Anbringen des Griffschutzelements an üblich dimensionierten Griffen im öffentlichen Raum wie beispielsweise Griffstangen von Einkaufswagen, Türklinken, Haltestangen in öffentlichen Verkehrsmitteln, Griffen von Fitnessgeräten.

Vorteilhafterweise weist der Grundkörper eine Härte im Bereich von 50 Shore A bis 35 Shore B, vorzugsweise im Bereich von 80 bis 100 Shore A, besonders bevorzugt von etwa 90 Shore A, auf. Eine derartige Härte ermöglicht ein angenehmes Griffgefühl und kann eine ausreichende Elastizität zum Aufsetzen und Abziehen des Griffschutzelements auf einen Griff bieten.

Vorzugsweise kann ein Set von Griffschutzelementen ein erstes erfindungsgemäßes Griffschutzelement und ein zweites erfindungsgemäßes Griffschutzelement umfassen, wobei das erste Griffschutzelement einen kleineren Innendurchmesser von beispielsweise 20 mm bis 30 mm und das zweite Griffschutzelement einen größeren Innendurchmesser von beispielsweise 30 mm bis 40 mm aufweist, um mit diesem Set für nahezu jeden Griff im öffentlichen Raum das möglichst gut passende Griffschutzelement auswählen zu können. Beispielsweise kann das Griffschutzelement mit dem kleineren Innendurchmesser, insbesondere, wenn es aus einem elastischen Material gefertigt ist, für Griffe mit einem Durchmesser von etwa 15 mm bis 30 mm und das Griffschutzelement mit dem größeren Innendurchmesser entsprechend für Griffe mit einem Durchmesser von etwa 28 mm bis 45 mm verwendet werden.

Ein Ausführungsbeispiel der Erfindung wird anhand der nachfolgenden Figuren ausführlich erläutert. Es zeigen
- Figur 1: eine perspektivische Ansicht eines Ausführungsbeispiels eines erfindungsgemäßen Griffschutzelements,
- Figur 2: eine Seitenansicht des Griffschutzelements gemäß Figur 1 und
- Figur 3: eine Draufsicht auf das Griffschutzelement gemäß Figur 1.

Die Figuren 1 bis 3 zeigen verschiedene Ansichten eines Ausführungsbeispiels eines Griffschutzelements 10 mit einem rohrförmigen Grundkörper 20 mit einem ersten Ende 21 und einem zweiten Ende 22, einer Wandung 25, einer Längsachse A und einer Länge L, wobei in dem Grundkörper 20 über seine gesamte Länge L ein Schlitz 23 mit zwei Längskanten 23a, 23b ausgebildet ist. Zumindest an einer Längskante 23a, in dem vorliegenden Ausführungsbeispiel an beiden Längskanten 23a, 23b, ist ausgehend von dem ersten Ende 22 eine Einführschräge 24a, 24b ausgebildet, beispielsweise, indem die Längskante 23a, 23b abschnittsweise zur Bildung der einführschräge 24a, 24b von dem Schlitz 23 weg abgewinkelt ausgebildet ist. Die Einführschrägen 24a, 24b bilden damit eine Art V und begrenzen gemeinsam mit der Stirnkante am ersten Ende 21 eine dreieckartige Ausnehmung 24 in der Wandung 25. Die dreieckartige Ausnehmung 24 kann sich etwa über eine Länge von ein Achtel bis ein Fünftel der Länge L des Grundkörpers 20 erstrecken.

Die Wandung des rohrförmigen Grundkörpers 20 weist eine Dicke D auf. Dabei ein an eine der Längskanten 23a, 23b angrenzender Umfangsabschnitt 26, welcher vorzugsweise etwa 10 bis 30 Winkelgrad, besonders bevorzugt etwa 20 Winkelgrad, beträgt, in Richtung der Längskante 23a verjüngend ausgebildet sein. Dadurch bildet der Umfangsabschnitt 26 eine Art keilförmige Lippe, welche ein Unterschieben unter die andere Längskante 23b erleichtert. Die keilförmige Lippe kann einen Öffnungswinkel von etwa 1 bis 10 Winkelgrad, beispielsweise von etwa 2 Winkelgrad aufweisen.

An dem Grundkörper 20 an einer Außenseite der Wandung 25 ein radial hervorstehendes Abziehelement 30 angeordnet. Das Abziehelement 30 ist insbesondere an dem zweiten Ende 22 des Grundkörpers 20 angeordnet.

Das Abziehelement 30 kann etwa T-förmig, beispielsweise mit einem radial an der Wandung 25 angeordneten Steg 31 und einem am freien Ende des Stegs 31 angeordneten Quersteg 32, ausgebildet sein.

In dem Abziehelement 30 kann eine Befestigungsöffnung 33 für eine Befestigungsschlaufe vorgesehen sein. Die Befestigungsöffnung 33 kann beispielsweise den Steg 31 in Richtung parallel zum Quersteg 32 durchsetzen.

Der Grundkörper 20, insbesondere das gesamte Griffschutzelement 10, ist vorzugsweise aus einem elastischen Material, insbesondere aus einem thermoplastischen Elastomer, gefertigt. Dabei kann der Grundkörper 20 insbesondere eine Härte im Bereich von 50 Shore A bis 35 Shore B, vorzugsweise im Bereich von 80 bis 100 Shore A, besonders bevorzugt von etwa 90 Shore A, aufweisen.

Das Griffschutzelement 10 kann bevorzugt im Spritzgussverfahren hergestellt werden. Insbesondere ermöglicht ein Spritzgussverfahren eine einstückige Ausbildung des Griffschutzelements 10.

Auf der Außenseite kann der rohrförmige Grundkörper 20 eine Strukturierung 27, beispielsweise wie in den Figuren 1 und 2 dargestellt in Form von Noppen, alternativ auch in Form von Riffelungen, Rippen, Wülsten oder ähnlichem, aufweisen. Beispielsweise kann auch eine Strukturierung 27 durch Mulden für die einzelnen Finger eines Benutzers vorgesehen sein.

Der Grundkörper 20 kann eine Länge L zwischen 100 mm und 180 mm, vorzugsweise zwischen 110 mm und 150 mm, und einen Innendurchmesser Di zwischen 20 mm und 50 mm, vorzugsweise zwischen 25 mm und 40 mm, aufweisen. Die Dicke D der Wandung 25 des Grundkörpers kann zwischen 3 mm und 5 mm betragen.

### Bezugszeichenliste

- 10: Griffschutzelement
- 20: Grundkörper
- 21: erstes Ende
- 22: zweites Ende
- 23: Schlitz
- 23a: Längskante
- 23b: Längskante
- 24: Ausnehmung
- 24a: Einführschräge
- 24b: Einführschräge
- 25: Wandung
- 26: Umfangsabschnitt
- 27: Strukturierung
- 30: Abziehelement
- 31: Steg
- 32: Quersteg
- 33: Befestigungsöffnung
- A: Längsachse
- L: Länge
- D: Dicke
- Di: Innendurchmesser

## Patentansprüche

1. Griffschutzelement (10) mit einem rohrförmigen Grundkörper (20) mit einem ersten Ende (21) und einem zweiten Ende (22), einer Längsachse (A) und einer Länge (L), wobei in dem Grundkörper (20) über seine gesamte Länge (L) ein Schlitz (23) mit zwei Längskanten (23a, 23b) ausgebildet ist, wobei zumindest an einer Längskante (23a, 23b)) an dem ersten Ende (21) eine Einführschräge (24a, 24b) ausgebildet ist, und wobei an dem Grundkörper (20) an einer Außenseite ein radial hervorstehendes Abziehelement (30) angeordnet ist,
**dadurch gekennzeichnet, dass** der rohrförmige Grundkörper (20) eine Wandung (25) mit einer Dicke (D) aufweist, welche über einen an eine der Längskanten (23a) angrenzenden Umfangsabschnitt (26) in Richtung der Längskante (23a) verjüngend ausgebildet ist.

2. Griffschutzelement nach Anspruch 1,
**dadurch gekennzeichnet, dass** an beiden Längskanten (23a, 23b) an dem ersten Ende (21) jeweils eine Einführschräge (24a, 24b) ausgebildet ist, wobei die Einführschrägen (24a, 24b) vorzugsweise eine dreieckartige Ausnehmung (24) begrenzen.

3. Griffschutzelement nach Anspruch 2,
**dadurch gekennzeichnet, dass** sich die dreieckartige Ausnehmung (24) etwa über eine Länge von ein Achtel bis ein Fünftel der Länge (L) des Grundkörpers (20) erstreckt.

4. Griffschutzelement nach einem der vorhergehenden Ansprüche,
**dadurch gekennzeichnet, dass** der Umfangsabschnitt (26) etwa 10 bis 30 Winkelgrad, besonders bevorzugt etwa 20 Winkelgrad, beträgt.

5. Griffschutzelement nach einem der vorhergehenden Ansprüche,
**dadurch gekennzeichnet, dass** das Abziehelement (30) an dem zweiten Ende (22) angeordnet ist.

6. Griffschutzelement nach einem der vorhergehenden Ansprüche,
**dadurch gekennzeichnet, dass** das Abziehelement (30) etwa T-förmig ausgebildet ist.

7. Griffschutzelement nach einem der vorhergehenden Ansprüche,
**dadurch gekennzeichnet, dass** eine Befestigungsöffnung (33) für eine Befestigungsschlaufe vorzugsweise in dem Abziehelement (33) vorgesehen ist.

8. Griffschutzelement nach einem der vorhergehenden Ansprüche,
**dadurch gekennzeichnet, dass** der Grundkörper (20) aus einem elastischen Material, insbesondere aus einem thermoplastischen Elastomer, gefertigt ist.

9. Griffschutzelement nach einem der vorhergehenden Ansprüche,
**dadurch gekennzeichnet, dass** das Griffschutzelement (10) einstückig ausgebildet ist.

10. Griffschutzelement nach einem der vorhergehenden Ansprüche,
**dadurch gekennzeichnet, dass** der rohrförmige Grundkörper (20) insbesondere auf der Außenseite eine Strukturierung (27) aufweist.

11. Griffschutzelement nach einem der vorhergehenden Ansprüche,
**dadurch gekennzeichnet, dass** der Grundkörper (20) eine Länge (L) zwischen 100 mm und 180 mm, vorzugsweise zwischen 110 mm und 150 mm, und einen Innendurchmesser (Di) zwischen 20 mm und 50 mm, vorzugsweise zwischen 25 mm und 40 mm, aufweist.

12. Griffschutzelement nach einem der vorhergehenden Ansprüche,
**dadurch gekennzeichnet, dass** der Grundkörper (20) eine Härte im Bereich von 50 Shore A bis 35 Shore B, vorzugsweise im Bereich von 80 bis 100 Shore A, besonders bevorzugt von etwa 90 Shore A, aufweist.

## Claims

1. Handle protection element (10) comprising a tubular base body (20) having a first end (21) and a second end (22), a longitudinal axis (A) and a length (L), a slot (23) formed in the base body (20) over its entire length (L) with two longitudinal edges (23a, 23b), at least one lead-in chamfer (24a, 24b) formed at the first end (21) at at least one of the longitudinal edges (23a, 23b), and a radially projecting pull-off element (30) arranged on an outer side of the base body (20),
wherein the tubular base body (20) has a wall (25) with a thickness (D) which, over a circumferential section (26) adjoining one of the longitudinal edges (23a), is formed so as to taper toward the longitudinal edge (23a).

2. The handle protection element according to claim 1,
wherein a respective lead-in chamfer (24a, 24b) is formed at the first end (21) at both longitudinal edges (23a, 23b), the lead-in chamfers (24a, 24b) preferably delimiting a triangular recess (24).

3. The handle protection element according to claim 2,
wherein the triangular recess (24) extends over a length of about one-eighth to one-fifth of the length (L) of the base body (20).

4. The handle protection element according to any one of the preceding claims,
wherein the circumferential section (26) amounts to about 10 to 30 degrees, and particularly preferably about 20 degrees.

5. The handle protection element according to any one of the preceding claims,
wherein the pull-off element (30) is arranged at the second end (22).

6. The handle protection element according to any one of the preceding claims,
wherein the pull-off element (30) is approximately T-shaped.

7. The handle protection element according to any one of the preceding claims,
wherein a mounting opening (33) for a fastening loop is provided, preferably in the pull-off element (33).

8. The handle protection element according to any one of the preceding claims,
wherein the base body (20) is made of an elastic material, in particular a thermoplastic elastomer.

9. The handle protection element according to any one of the preceding claims,
wherein the handle protection element (10) is integrally formed.

10. The handle protection element according to any one of the preceding claims,
wherein the tubular base body (20) has a surface texturing (27), in particular on the outside.

11. The handle protection element according to any one of the preceding claims,
wherein the base body (20) has a length (L) between 100 mm and 180 mm, preferably between 110 mm and 150 mm, and an inner diameter (Di) between 20 mm and 50 mm, preferably between 25 mm and 40 mm.

12. The handle protection element according to any one of the preceding claims,
wherein the base body (20) has a hardness in the range from 50 Shore A to 35 Shore B, preferably in the range from 80 to 100 Shore A, and particularly preferably of about 90 Shore A.

## Revendications

1. Elément (10) de protection de poignée comprenant un corps (20) de base tubulaire ayant une première extrémité (21) et une seconde extrémité (22), un axe (A) longitudinal et une longueur (L), dans lequel dans le corps (20) de base est constituée, sur toute sa longueur (L), une fente (23) ayant deux arêtes (23a, 23b) longitudinales, dans lequel sur au moins une arête (23a, 23b) longitudinale est constitué à la première extrémité (21) un biseau (24a, 24b) d'entrée et dans lequel, sur le corps (20) de base est disposé sur une face extérieure, un élément (30) de tirage en saillie radialement,
**caractérisé en ce que** le corps (20) de base tubulaire a une paroi (25) ayant une épaisseur (D) qui est constituée en se rétrécissant dans la direction de l'arête (23) longitudinale sur un tronçon (26) périphérique contigu de l'une des arêtes (23a) longitudinales.

2. Elément de protection de poignée selon la revendication 1, **caractérisé en ce que** sur les deux arêtes (23a, 23b) longitudinales, il est constitué, sur la première extrémité (21), respectivement un biseau (24a, 24b) d'entrée, dans lequel les biseaux (24a, 24b) d'entrée, délimitent, de préférence, un évidement (24) triangulaire.

3. Elément de protection de poignée selon la revendication 1, **caractérisé en ce que** l'élément (24) triangulaire s'étend à peu près sur une longueur allant du huitième au cinquième de la longueur (L) du corps (20) de base.

4. Elément de protection de poignée selon l'une des revendications précédentes,
**caractérisé en ce que** le tronçon (26) de pourtour s'élève à environ 10 à 20 degrés d'angle, en particulier d'une manière préférée, environ 20 degrés d'angle.

5. Elément de protection de poignée selon l'une des revendications précédentes,
**caractérisé en ce que** l'élément (30) de tirage est disposé à la seconde extrémité (22).

6. Elément de protection de poignée selon l'une des revendications précédentes,
**caractérisé en ce que** l'élément (30) de tirage est constitué à peu près en forme de T.

7. Elément de protection de poignée selon l'une des revendications précédentes,
**caractérisé en ce qu'**il est prévu une ouverture (33) de fixation pour une boucle de fixation, de préférence dans l'élément (33) de tirage.

8. Elément de protection de poignée selon l'une des revendications précédentes,
**caractérisé en ce que** le corps (20) de base est en un matériau élastique, en particulier, en élastomère élastique.

9. Elément de protection de poignée selon l'une des revendications précédentes,
**caractérisé en ce que** l'élément (10) de protection de poignée est constitué d'une seule pièce.

10. Elément de protection de poignée selon l'une des revendications précédentes,
**caractérisé en ce que** le corps (20) de base tubulaire a une structuration (27), en particulier sur la face extérieure.

11. Elément de protection de poignée selon l'une des revendications précédentes,
**caractérisé en ce que** le corps (20) de base a une longueur (L) comprise entre 100 mm et 180 mm, de préférence, entre 110 mm et 150 mm, et un diamètre (Di) intérieur compris entre 20 mm et 50 mm, de préférence, entre 25 mm et 40 mm.

12. Elément de protection de poignée selon l'une des revendications précédentes,
**caractérisé en ce que** le corps (20) de base a une dureté dans la plage allant de 50 Shore A à 35 Shore B, de préférence dans la plage allant de 80 à 100 Shore A, de manière particulièrement préférée, d'environ 90 Shore A.
